# EUROPÄISCHE PATENTSCHRIFT

(11) **EP 1 293 678 B1**
(45) Veröffentlichungstag und Bekanntmachung des Hinweises auf die Patenterteilung: **10.10.2007**
(21) Anmeldenummer: 02013218.9
(22) Anmeldetag: 15.06.2002
(51) Int. Cl.: F04D 15/00, F04D 29/04, F04D 29/22

(54) **Laufrad mit Ventilfunktion**
Pump impeller with valve function
Rouet de pompe avec fonction de clapet anti-retour intégré

(30) Priorität: 14.09.2001 DE 10145411
(43) Veröffentlichungstag der Anmeldung: 19.03.2003
(73) Patentinhaber: WILO AG, 44263 Dortmund (DE)
(72) Erfinder: Strelow, Günter, 44801 Bochum (DE); Stock, Bernd-Thorsten, 32699 Extertal (DE); Nowak, Dirk, 58455 Witten (DE)
(74) Vertreter: COHAUSZ DAWIDOWICZ HANNIG & SOZIEN

(56) Entgegenhaltungen:
- CH-A- 339 496
- DE-A- 2 510 787
- DE-A- 2 640 990
- DE-C- 911 352
- FR-A- 1 563 183
- US-A- 3 404 631

## Beschreibung

Die vorliegende Erfindung betrifft eine Kreiselpumpe mit den Merkmalen des Oberbegriffes des Anspruchs 1. Eine solche Pumpe ist z.B. aus jeder einzelnen der DE-A-2510787, FR-A-1563183 oder US-A-3404631 bekannt.

Kreiselpumpen mit einem von einem Elektromotor über eine Welle angetriebenen Laufrad sind hinlänglich bekannt. Dabei ist auch das Problem bekannt, daß bei solchen Kreiselpumpen im Stillstand ein gewisser Leckstrom durch das Laufrad fließen kann. Kreiselpumpen können daher im Gegensatz beispielsweise zu Zahnradpumpen keine Ventilfunktion innerhalb von Leitungsnetzen realisieren. Um die Leitung in der Umgebung einer Kreiselpumpe abzusperren bedarf es zusätzlicher und kostenaufwendiger Ventile. Im Normalfall wiegt der Nachteil des Leckstromes jedoch nicht sonderlich schwer, da dieser nur bei Druckunterschieden auftritt, zudem verhältnismäßig klein ist und daher nur einen geringen Einfluß auf das Gesamtsystem hat. Besonders nachteilig wirkt sich der Leckstrom jedoch im Falle "dezentral" im Heizkreislauf eines Gebäudes angeordneter Pumpen aus, die in der Nähe eines Heizkörpers angeordnet sind und nur diesen oder mitunter noch den benachbarten in demselben Raum befindlichen Heizkörper mit Medium versorgen.

Insbesondere bei dieser Art von Pumpen wird der Leckfluß durch die natürliche Konvektion unterstützt, die allein, wie von einer Zentralheizung bekannt, eine Verteilung von heißem Heizungswasser auch ohne den Einsatz einer Pumpe bewirken kann. Die Konvektion drückt daher das heiße Wasser durch das Laufrad der dezentralen Heizungspumpe, ohne daß diese den Fluß stoppen könnte. Im Falle derartiger Heizungssysteme bewirkt der Leckfluß ein ungewolltes Aufheizen des Heizkörpers und damit eine Minderung des Wohnkomforts und vor allem einen unnötigen Energieverlust. Ein solcher Leckfluß kann außerdem auch dadurch hervorgerufen sein, daß eine im System arbeitende Pumpe eine andere abgeschaltete Pumpe überströmt. Ein solcher Leckfluß kann dabei nicht nur in Pumprichtung sondern auch gegen die Pumprichtung erfolgen.

Aus der DE-A-2 510 787, FR-A-1 563 183 und US-A-3 404 631 ist es bekannt, das Laufrad einer Kreiselpumpe verschieblich anzuordnen, um hierüber ein den Förderstrom steuerndes Ventil zu betätigen. Hierzu ist das Laufrad an der Motorenwelle unverschieblich befestigt und eine Axialverschiebung des Laufrades erfolgt nur zusammen mit der Motorenwelle und dem Motorenrotor. Dies erfordert eine spezielle Konstruktion des Elektromotors, so dass handelsübliche Elektromotoren nicht verwendet werden können.

Aufgabe der vorliegenden Erfindung ist es, eine kostengünstig zu realisierende Kreiselpumpe der genannten Art zu schaffen, die bei kompakter Konstruktion und guten hydraulischen Eigenschaften eine einfache Möglichkeit zur Absperrung eines durch das Laufrad auftretenden Leckflusses bietet.

Diese Aufgabe wird durch eine Kreiselpumpe nach Anspruch 1 gelöst.

Der grundlegende Gedanke der Erfindung ist darin zu sehen, daß eine der Öffnungen des Laufrades mit einer im Pumpengehäuse angeordneten Abdeckung blockiert und damit ein Leckstrom gestoppt wird. Dazu kann entweder eine der Öffnungen unmittelbar verschlossen werden, oder der Strom wird in unmittelbarer Nähe des Laufrades innerhalb der Laufradkammer blockiert. Die Pumpe wirkt damit als Ventil, das in beide Richtungen sperrt, wobei es durch geeignete konstruktive Maßnahmen auch möglich ist, eine Sperrung in nur eine Richtung in der Art eines Rückschlagventiles zu bewirken. Zur Abdichtung des Leckflusses kann dabei entweder die Eintrittsöffnung und/oder die Austrittsöffnungen des Laufrades mit dem Ventilglied mittelbar oder unmittelbar verschließbar sein. So können zylindrische Laufräder mit ihren radial angeordneten Austrittsöffnungen, kegelstumpfförmige Laufräder mit entsprechend im Winkel angeordneten Austrittsöffnungen und auch Propeller abgedichtet werden. Auf jeden Fall wird der Leckfluß auf einfache Weise effektiv unterbrochen.

Auf jedem Fall ist es wegen der konstruktiv einfachen Umsetzung zu bevorzugen, wenn das Ventilglied und/oder der Ventilsitz kein separates Stellorgan innerhalb des Pumpengehäuses ausbildet sondern in dessen Innenwandung integriert ist. Um die Ventilfunktion mit Laufrad und Pumpengehäuse zu realisieren, ist es vorteilhaft, wenn das Laufrad in axialer Richtung verschieblich ist und das Ventilglied eine der Öffnungen nach der Verschiebung verschließt respektive den Fluß blockiert. So ist es möglich die Zahl der Bauteile zu reduzieren und eine hohe Zuverlässigkeit bei kompakter Bauweise der Pumpe zu erreichen. Dabei kann ein Teil der Innenwandung auch von einem Hydraulikeinsatz gebildet sein, der einerseits die Einlaßöffnung und andererseits die den Saugmund umgebende Stirnwand des Pumpengehäuses bildet.

Eine konstruktiv besonders einfache und damit vorteilhafte Lösung liegt darin, die Innenwandung des Pumpengehäuses mit einer zylindrischen Aufnahme zu versehen, in die das Laufrad einschiebbar ist und die mit ihrem Rand dem Laufrad einen Anschlag bietet. Gegen diesen Anschlag, der von einem hinter den Flügeln angeordnetem zylindrischen Rand des Laufrades beaufschlagt wird, findet eine Abdichtung in axialer Richtung statt. Der fördernde Teil des Laufrades wird dadurch in gewisser Weise deaktviert. Eine solche axiale Abdichtung, welche die radialen Öffnungen indirekt verschließt, ist im Gegensatz zu einer ebenfalls möglichen radialen unmittelbaren Abdichtung von Vorteil, da die Bewegung des Laufrades nicht behindert wird. Das Laufrad hebt in seiner ausgerückten Stellung einfach von der Dichtfläche ab und kann frei rotieren.

In diesem Fall hat das Laufrad die Funktion eines Ventilgliedes, insbesondere eines Ventilkegels, der gegen einen vom Pumpengehäuse gebildeten Ventilsitz gedrückt wird. Dabei muß müssen der Sitz und das Ventilglied nicht unbedingt eine radial angeordnete Dichtfläche aufweisen, auch andere Anordnungen von Dichtflächen, z.B. kegelförmige, sind denkbar. Es ist auch möglich, zwischen den Dichtflächen Dichtprofile vorzusehen. Das Laufrad und/oder der als Dichtfläche dienende Anschlag können aus einem dichtendem Kunststoff gefertigt sein.

Gerade beim Einsatz einer solchen dichtenden zylindrischen Aufnahme kann das verschieblich auf der Welle angeordnete Laufrad mit einer axialen Verschiebung in die stirnseitig vom Laufrad angeordnete Aufnahme einrücken. Die Verschiebung des Laufrades kann auf unterschiedliche Weise geschehen. So kann das Laufrad mittels elektrischer, magnetischer, mechanischer oder auch thermischer Kräfte verschoben werden. Besonders vorteilhaft ist es jedoch, wenn die Ventilfunktion durch Änderung der Drehrichtung gesteuert werden kann. Bei "richtiger" also fördernder Drehrichtung des Laufrades würde das Laufrad in die ausgerückte und bei "falscher" Drehrichtung in die eingerückte Position gebracht werden. Die Motorkraft würde das Laufrad insofern unter Ausnutzung von dessen Trägheit in den Ventilsitz drücken, als die Welle so stark beschleunigt wird, daß das Laufrad nicht folgen kann. In der geschlossenen Position wird das Ventil vorteilhafterweise verriegelt, um die Position zu sichern. Beim Einsatz eines Gewindes auf der Welle zur Realisierung der Verschiebung könnte dazu die Steigung im Bereich der Endstellung selbsthemmend gestaltet werden.

Ob das Einrücken des Laufrades durch einen kurzzeitigen Rückwärtslauf oder auf andere Art bewirkt wird, so ist es auf jeden Fall zu bevorzugen, wenn das Laufrad bei einem Aussetzen der Drehung selbsttätig, also ohne Handhabung durch eine Bedienperson, in die Aufnahme einrückt. Ein solches selbsttätiges Einrücken kann im Falle des kurzzeitigen Rückwärtslaufes durch den Ablauf eines Programmes in der Motorsteuerung realisiert sein. Es kann jedoch auch einfach durch die Kraft einer sich entspannenden Feder bewirkt werden, die bei laufender Pumpe durch eine magnetische Kraft oder durch eine hydraulisch erzeugte mechanische Kraft beaufschlagt wird. Eine solche magnetische Kraft könnte beispielsweise durch die stromdurchflossenen Wicklungen des Elektromotors erzeugt sein. Sobald der Motor aussetzt, bricht das Feld zusammen und die Feder könnte sich entspannen.

Eine besondere Ausführungsform der erfindungsgemäßen Pumpe wird nachfolgend anhand der Figuren 1 bis 3 näher beschrieben. Es zeigen:
- **Figur 1**: eine "offene" Pumpe,
- **Figur 2**: eine "geschlossene" Pumpe und
- **Figur 3**: ein eingerücktes Laufrad im Detail.

In Figur 1 ist eine besondere Bauform einer Kreiselpumpe gezeigt. Dabei handelt es sich um eine Pumpe, die dezentral, also in unmittelbarer Nähe eines Heizkörpers, angeordnet wird. Die besondere Bauform läßt es zu, daß die Pumpe vermittels eines Gewindes 1 in den Anschlußflansch eines Thermostatventils eingeschraubt werden kann. Um den hydraulischen Gegebenheiten in einem solchen Anschlußflansch zu genügen, sind nicht nur der Einlaß mit seiner Zulaufleitung 2, sondern auch der Auslaß 3 in axialer Richtung angelegt. Die Abdichtung zwischen der Pumpe und dem Anschlußstutzen geschieht vermittels eines in einer Nut 7 gehaltenen O-Ringes.

Die Pumpe selber weist auf ihrer elektrischen Seite einen antreibenden Elektromotor 4 und auf der hydraulischen Seite ein auf der Welle 5 gehaltenes Laufrad 6 auf, das einen zentralen Saugmund 20 als Eintrittsöffnung hat. Das Laufrad 6 ist umgeben von einem Pumpen- oder Laufradgehäuse 8, das in diesem Fall eine Birnenform aufweist und als Adapter für den Anschluß an den Anschlußstutzen des Thermostatventils ausgebildet ist. Der Adapter 8 ist über einen Bajonettverschluß 9 mit dem Motor 4 verbunden und vermittels eines O-Ringes 10 abgedichtet. In der Laufradkammer 19 ist ein Hydraulikeinsatz 11 angeordnet, der mit seiner hydrodynamisch gestalteten Oberfläche den Auslaß 3 formt und die Geometrie der Laufradkammer festlegt. Zwischen Hydraulikeinsatz 11 und der Innenwandung des Laufradgehäuses 8 sind Leitstrukturen 17 angeordnet, die den Hydraulikeinsatz 11 halten und den Drall des ausströmenden Wassers bremsen.

Erfindungsgemäß ist das Laufrad 6 verschieblich (Doppelpfeil A) auf der Welle 5 gelagert und kann in eine von dem Hydraulikeinsatz 11 gebildete zylindrische Aufnahme 12 eingerückt werden. Der eingerückte Zustand ist in Figur 2 gezeigt. Deutlich zu erkennen ist, daß der Durchfluß durch das Laufrad 6 im ausgerückten Zustand (Figur 1) nicht behindert ist. Die Kreiselpumpe arbeitet in diesem Zustand in bekannter Weise. Läuft nun der Motor kurzzeitig rückwärts, so rückt das Laufrad 6 in die Aufnahme 12 derart ein, daß der zylindrische Rand 13 des Laufrades auf der Dichtfläche 18 des Hydraulikeinsatzes 11 zu liegen kommt. Somit werden die Austrittsöffnungen 14 verschlossen und ein jeglicher Leckfluß abgedichtet.

Das Verschieben des Laufrades 6 auf der Welle 5 geschieht in diesem Ausführungsbeispiel dadurch, daß das Laufrad 6 vermittels eines Innengewindes auf einem auf dem Wellenkopf befindlichen Außengewinde 15 drehbeweglich aufsitzt (Figur 3). Bei fördernder Vorwärtsdrehung rückt es wegen seiner Trägheit in einer Schraubenbewegung aus der Aufnahme aus und entsprechend bei einer kurzzeitigen Rückwärtsdrehung ein (Doppelpfeil A). Im eingerückten Zustand wird das Laufrad verriegelt.

## Patentansprüche

1. Kreiselpumpe mit einem auf einer Welle (5) gehaltenen Laufrad (6), das einen zentralen Saugmund (20) als Eintrittsöffnung aufweist, wobei das über den Saugmund (20) ingetretene Medium das Laufrad (6) über mindestens eine Austrittsöffnung (3) verlässt, wobei das Laufrad (6) von einem die Laufradkammer bildenden Pumpengehäuse (8) umgeben ist, und wobei ein bei stehendem Laufrad (6) auftretender Leckfluß vermittels eines innerhalb des Pumpengehäuses (8) angeordneten Ventiles (13, 18) durch eine axiale Verschieblichkeit des Laufrades (6) blockierbar ist, **dadurch gekennzeichnet, dass** das Laufrad (6) auf oder an seiner Welle (5) axial verschieblich ist.

2. Pumpe nach Anspruch 1,
**dadurch gekennzeichnet, dass** zur Abdichtung des Leckflusses die Eintrittsöffnung (20) und/oder die Austrittsöffnung(en) (14) des Laufrades (6) durch das Ventil blockierbar ist (sind).

3. Pumpe nach Anspruch 1 oder 2,
**dadurch gekennzeichnet, dass** eine Innenwandung des Pumpengehäuses (8) ein Ventilglied oder einen Ventilsitz ausbildet.

4. Pumpe nach einem der vorherigen Ansprüche,
**dadurch gekennzeichnet, dass** die Innenwandung eine zylindrische Aufnahme (12) aufweist, in die das Laufrad (6) in axialer Bewegung einrückt, wobei das Laufrad (6) als Ventilglied mit einem Rand (13) mittelbar oder unmittelbar gegen eine von der Aufnahme (12) gebildete Dichtfläche (18) anliegt.

5. Pumpe nach einem der vorherigen Ansprüche,
**dadurch gekennzeichnet, dass** das Laufrad (6) bei einem Aussetzen der Drehung selbsttätig in die Aufnahme (12) einrückt.

6. Pumpe nach einem der vorherigen Ansprüche,
**dadurch gekennzeichnet, dass** das Laufrad (6) mit einem Innengewinde auf einem auf dem Wellenkopf befindlichen Außengewinde (15) drehbeweglich aufsitzt und in Schraubenbewegung bei förderndem Vorwärtsdrehung aus der Aufnahme (12) ausrückt.

7. Pumpe nach einem der vorherigen Ansprüche,
**dadurch gekennzeichnet, dass** das Laufrad (6) bei einer kurzzeitigen Rückwärtsdrehung in die Aufnahme (12) einrückt.

8. Pumpe nach einem der vorherigen Ansprüche,
**dadurch gekennzeichnet, dass** die axiale Verschiebung des Laufrades (6) durch magnetische Kräfte veranlaßt wird, wobei die magnetischen Felder insbesondere durch die stromdurchflossenen Wicklungen des Elektromotors (4) erzeugt sind.

9. Pumpe nach einem der vorherigen Ansprüche,
**dadurch gekennzeichnet, dass** das Laufrad (6) im eingerückten Zustand verriegelbar ist.

10. Pumpe nach einem der vorherigen Ansprüche zum Einbau an einem Heizkkörper oder in unmittelbarer Nähe eines Heizkkörpers in dessen Vor- oder Rücklauf,
**gekennzeichnet durch**
ein auf der hydraulischen Seite befindliches Verschlußmittel, insbesondere ein Innengewinde, mit dem die Pumpe derart an einem eine Zulaufleitung und eine Ablaufleitung aufweisenden Ventilgehäuse anbringbar ist, daß der Saugmund die Zulaufleitung umgibt und das Laufrad die Funktion des die Zulaufleitung abdichtenden Ventilgliedes einnimmt.

## Claims

1. Rotary pump with an impeller (6), which is held on a shaft (5) and which has a central suction opening (20) as an intake port, whereby the medium entering via the suction opening leaves the impeller (6) by means of at least one outlet (3), whereby the impeller (6) is surrounded by a pump housing (8) forming the impeller chamber, and whereby a leakage flow arising, when the impeller (6) is stationery, by means of a valve (13, 18) disposed within the pump housing (8), can be stopped by the capacity of the impeller (6) to shift in an axial direction, **characterized in that** the impeller (6) can be shifted, axially, further onto or towards the end of its shaft (5).

2. Pump in accordance with claim 1, **characterized in that**
the intake port (20) and/or the outlets (14) of the impeller (6) can be stopped by means of the valve in order to close off the leakage flow.

3. Pump in accordance with claims 1 or 2, **characterized in that**
an inner surface of the pump housing (8) forms a valve element or a valve seat.

4. Pump in accordance with one of the preceding claims, **characterized in that** the inner surface has a cylindrical uptake means (12) into which the impeller (6) is inserted in an axial movement, whereby the impeller (6), as valve element, lies, with one rim, directly or indirectly on a sealing surface (18) formed by the uptake means (12).

5. Pump in accordance with one of the preceding claims, **characterized in that** the impeller (6) automatically inserts itself in the uptake means (12) when rotation stops.

6. Pump in accordance with one of the preceding claims, **characterized in that** the impeller (6) sits with an inner thread, and able to rotate, on an outer thread (15) on the shaft head, and shifts, in a helical movement, at the time of a drawing forward movement, out of the uptake means (12).

7. Pump in accordance with one of the preceding claims, **characterized in that**
the impeller (6) is inserted into the uptake means (12) when there is a brief backward movement.

8. Pump in accordance with one of the preceding claims, **characterized in that** the axial displacement of the impeller (6) is enabled by magnetic forces, whereby the magnetic fields are particularly produced by the windings, of the electromotor (4), through which electrical current flows.

9. Pump in accordance with one of the preceding claims, **characterized in that** the impeller (6) can be locked in the engaged state.

10. Pump in accordance with one of the preceding claims, **characterized in that** a closing means, particularly an inner thread, located on the hydraulic side, can be applied to a valve housing having a feed conduit and an outflow conduit, the said inner thread surrounding the suction opening of the feed conduit, and the impeller takes on the function of the valve element sealing the feed conduit.

## Revendications

1. Pompe centrifuge avec une roue mobile (6) maintenue sur un arbre (5), qui présente une bouche d'aspiration (20) en tant qu'ouverture d'entrée, le milieu entré par l'intermédiaire de la bouche d'aspiration (20) quittant la roue mobile (6) par l'intermédiaire d'au moins une ouverture de sortie (3), la roue mobile (6) étant entourée par un carter de pompe (8) formant la chambre de roue mobile, et un flux de fuite se produisant avec la roue mobile (6) stationnaire pouvant être bloqué au moyen d'une valve (13, 18) disposée à l'intérieur du carter de pompe (8) par une capacité de coulissement axial de la roue mobile (6),
**caractérisée par le fait que** la roue mobile (6) est coulissante axialement sur ou par rapport à son arbre (5).

2. Pompe selon la revendication 1,
**caractérisée par le fait que** l'ouverture d'entrée (20) et/ou la(les) ouverture(s) de sortie (14) de la roue mobile (6) peuvent être bloquées par la valve pour l'étanchement du flux de fuite.

3. Pompe selon la revendication 1 ou 2,
**caractérisée par le fait qu'**une paroi intérieure du carter de pompe (8) forme un organe de valve ou un siège de valve.

4. Pompe selon l'une des revendications précédentes,
**caractérisée par le fait que** la paroi intérieure présente un évidement (12) cylindrique dans lequel la roue mobile (6) s'engage en déplacement axial, la roue mobile (6) étant en appui, en tant qu'organe de valve, indirectement ou directement, par un bord (13) contre une surface d'étanchéité (18) formée par l'évidement (12).

5. Pompe selon l'une des revendications précédentes,
**caractérisée par le fait que** la roue mobile (6) s'engage automatiquement dans l'évidement (12) dans le cas d'une interruption de la rotation.

6. Pompe selon l'une des revendications précédentes,
**caractérisée par le fait que** la roue mobile (6) est logée par un taraudage sur un filetage (15) se trouvant sur la tête de l'arbre et se dégage hors de l'évidement (12) en un déplacement de vis lors de la rotation vers l'avant assurant le déplacement.

7. Pompe selon l'une de revendications précédentes,
**caractérisé par le fait que** la roue mobile (6) s'engage dans l'évidement (12) lors d'une rotation en marche arrière de courte durée.

8. Pompe selon l'une des revendications précédentes,
**caractérisée par le fait que** le coulissement axial de la roue mobile (6) est causé par des forces magnétiques, les champs magnétiques étant en particulier engendrés à travers les enroulements du moteur électrique (4) parcourus par le courant.

9. Pompe selon l'une des revendications précédentes,
**caractérisée par le fait que** la roue mobile (6) peut être verrouillée à l'état engagé.

10. Pompe selon l'une des revendications précédentes pour le montage à un radiateur ou au voisinage immédiat d'un radiateur dans son circuit d'aller ou de retour,
**caractérisée par**
un moyen de fermeture se trouvant du côté hydraulique, en particulier un taraudage, par lequel la pompe peut être montée à un carter de valve présentant une conduite d'entrée et une conduite de sortie de telle manière que la bouche d'aspiration entoure la conduite d'entrée et la roue mobile prend la fonction de l'organe de valve étanchant la conduite d'entrée.
